# EUROPÄISCHE PATENTANMELDUNG

(11) **EP 4 686 013 A1**
(43) Veröffentlichungstag der Anmeldung: **28.01.2026**
(21) Anmeldenummer: 25186771.9
(22) Anmeldetag: 01.07.2025
(51) Int. Cl.: H01R 43/042, H01R 43/048, B25B 27/02, B21D 39/04

(54) **HANDHALTBARE ZUG- UND DRUCKVORRICHTUNG SOWIE VERFAHREN ZUR HERSTELLUNG EINER CRIMPVERBINDUNG**

(30) Priorität: 26.07.2024 DE 102024121358
(71) Anmelder: TKR Spezialwerkzeuge GmbH, 58285 Gevelsberg (DE)
(72) Erfinder: Kreischer, Torsten, 58300 Wetter (DE)
(74) Vertreter: Kalkoff & Partner Patentanwälte mbB

(57) **Zusammenfassung**

Die Erfindung betrifft ein Verfahren zur Herstellung einer Crimpverbindung mittels einer handhaltbaren Zug- und Druckvorrichtung (1) sowie eine handhaltbare Zug- und Druckvorrichtung (1) zur Durchführung des Verfahrens. Für die handhaltbare Zug- und Druckvorrichtung (1), welche eine zuverlässige Herstellung von Crimpverbindungen ermöglicht, ist vorgesehen, dass diese eine Steuereinheit (12) zur Steuerung des Elektromotors (2) zur Verstellung des Crimpstempels (3) zwischen der Crimpstellung und der Öffnungsstellung und einer mit der Steuereinheit (12) verbundenen Sensoreinheit zur Überwachung der Motorleistungsdaten bei der Verstellung des Crimpstempels (3) in Richtung auf die Crimpstellung aufweist, wobei die Steuereinheit (12) die Verstellung des Crimpstempels (3) in der Zwischenstellung bei Über- und/oder Unterschreiten vordefinierter erster Motorleistungsdaten unterbricht, nach einer Reaktivierung den Crimpstempel (3) weiter in Richtung auf die Crimpstellung verstellt und bei Erreichen von vordefinierten zweiten Motorleistungsdaten den Crimpvorgang beendet.

## Beschreibung

Die Erfindung betrifft ein Verfahren zur Herstellung einer Crimpverbindung mittels einer handhaltbaren Zug- und Druckvorrichtung sowie eine handhaltbare Zug- und Druckvorrichtung zur Durchführung des Verfahrens.

Crimpverbindungen, d. h. Verbindungen, die durch Anschlagen eines Crimpkontakts an einen Kabelabschnitt mit einer oder mehreren Litzen hergestellt werden, sowie stationäre und mobile Vorrichtungen zur Herstellung derartiger Crimpverbindungen sind in vielfältigen Ausgestaltungen aus dem Stand der Technik bekannt. Zur Herstellung einer zuverlässigen und sicheren Verbindung des Crimpkontakts mit dem Kabelabschnitt ist es erforderlich, den Crimpkontakt in der für eine zuverlässige Verbindung notwendigen Position gegenüber dem zur Verbindung mit dem Crimpkontakt vorgesehenen Kabelabschnitt auszurichten.

Bekannte handhaltbare Vorrichtungen zur Herstellung von Crimpverbindungen weisen in der Regel entsprechend der Crimpkontakte geformte Crimpmatrizen auf, in welche die Crimpkontakte vor der Herstellung der Crimpverbindung lose eingelegt werden. Nach der Anordnung der Crimpkontakte an der Crimpmatrize werden die Kabelabschnitte manuell ebenfalls lose gegenüber dem Crimpkontakt ausgerichtet und sodann der Crimpkontakt durch eine Verstellung des Crimpstempels gegenüber der Crimpmatrize verformt, sodass zwischen dem Crimpkontakt und dem Kabelabschnitt eine Crimpverbindung entsteht.

Die mobilen Vorrichtungen zur Herstellung von Crimpverbindungen weisen systembedingt das Problem auf, dass es aufgrund in der Regel unvermeidbarer Bewegung der Vorrichtung zu einer Relativbewegung des Kabelkontakts gegenüber dem Crimpkontakt kommt, wodurch der Kabelabschnitt aus seiner vorgesehenen Position gegenüber dem Kabelkontakt herausbewegt wird, sodass in der Folge die Crimpverbindung Mängel aufweist, welche sich bspw. in einer geringeren Zugfestigkeit der Crimpverbindung widerspiegelt.

Hiervon ausgehend liegt der Erfindung die Aufgabe zugrunde, ein Verfahren zur Herstellung einer Crimpverbindung mittels einer handhaltbaren Zug- und Druckvorrichtung sowie eine handhaltbare Zug- und Druckvorrichtung zur Durchführung des Verfahrens bereitzustellen, welche eine zuverlässige Herstellung von Crimpverbindungen ermöglichen.

Die Erfindung löst die Aufgabe durch ein Verfahren zur Herstellung einer Crimpverbindung mit den Merkmalen des Anspruchs 1 sowie durch eine handhaltbare Zug- und Druckvorrichtung mit den Merkmalen des Anspruchs 7. Vorteilhafte Weiterbildungen des erfindungsgemäßen Verfahrens sind in den abhängigen Ansprüchen 2 bis 6 angegeben. Die Unteransprüche 8 bis 10 beschreiben Weiterbildungen der erfindungsgemäßen handhaltbaren Zug- und Druckvorrichtung.

Die handhaltbare Zug- und Druckvorrichtung weist
- einen mit dem Elektromotor verbundenen und in einem Gehäusekörper angeordneten Gewindetrieb zur Übertragung von aus der Drehrichtung des Elektromotors resultierenden Zug- und Druckkräften auf eine Kopplungseinheit und
- eine Crimpvorrichtung mit einem Crimpstempel und einer Crimpmatrize, die relativ zueinander zwischen einer Öffnungsstellung und einer Crimpstellung verstellbar sind, wobei der Crimpstempel mit der Kopplungseinheit und die Crimpmatrize mit dem Gehäusekörper verbunden ist,
auf.

Bei dem erfindungsgemäßen Verfahren zur Herstellung einer Crimpverbindung werden an der handhaltbaren Zug- und Druckvorrichtung folgende Verfahrensschritte durchgeführt:
- Aktivierung des Elektromotors zur Verstellung des Crimpstempels in Richtung auf die Crimpstellung und Überwachung von Motorleistungsdaten;
- Unterbrechung der Verstellung des Crimpstempels in einer Zwischenstellung bei Über- oder Unterschreitung vordefinierter erster Motorleistungsdaten;
- Anordnen und/oder Ausrichten eines Crimpkontakts an der Crimpmatrize und/oder eines Kabelabschnitts an dem Crimpkontakt;
- Reaktivierung der Verstellung des Crimpstempels in Richtung auf die Crimpstellung;
- Beendigung der Verstellung des Crimpstempels in Richtung auf die Crimpstellung bei Erreichen von vordefinierten zweiten Motorleistungsdaten und
- Rückverlagerung des Crimpstempels in Richtung auf die Öffnungsstellung.

Zur Herstellung einer Crimpverbindung dienen der Crimpstempel und die Crimpmatrize. Diese können bspw. an einer Stempelaufnahme und an einer Matrizenaufnahme durch einen Nutzer an der handhaltbaren Zug- und Druckvorrichtung angeordnet werden. Unter einem Crimpstempel wird hierbei ein zur Verformung des Crimpkontakts und/oder des mit dem Crimpkontakts zu verbindenden Kabelabschnitts geeignetes Werkzeug verstanden. Die Crimpmatrize beschreibt einen Amboss, der zur Zentrierung des Crimpkontakts ausgebildet ist. Das Kabel wird z.B. manuell durch einen Nutzer mittels einer Abisolierzange oder maschinell bspw. in einer Abisoliervorrichtung abisoliert, um so einen zur Verbindung mit dem Crimpkontakt geeigneten Kabelabschnitt zu schaffen. Der Crimpkontakt wird an der Crimpmatrize angeordnet und der freigelegte Kabelabschnitt wird an dem Crimpkontakt positioniert.

Zur Herstellung der Crimpverbindung erfolgt zunächst an der handhaltbaren Zug- und Druckvorrichtung durch eine Betätigung eines Schalters durch den Nutzer eine Aktivierung des Elektromotors, der über den Gewindetrieb eine Verstellung des Crimpstempels aus der Öffnungsstellung in Richtung auf die Crimpstellung bewirkt, d. h., der Crimpstempel und die Crimpmatrize werden aufeinander zu bewegt. Mit Beginn der Aktivierung des Elektromotors erfolgt dabei ebenfalls eine Überwachung vordefinierter Motorleistungsdaten, welche Rückschlüsse auf die auf den Crimpstempel und/oder Crimpmatrize wirkenden Druckkräfte ermöglichen. Die überwachten Motorleistungsdaten werden zunächst mit vordefinierten ersten Motorleistungsdaten abgeglichen. Sobald die überwachten Motorleistungsdaten die vordefinierten ersten Motorleistungsdaten über- oder unterschreiten, wodurch eine definierte, auf die Crimpmatrize und/oder den Crimpstempel wirkende Druckkraft detektiert wird, erfolgt eine Unterbrechung der Verstellung des Crimpstempels in der Zwischenstellung.

Die Zwischenstellung ist dabei so gewählt, dass trotz der in dieser Stellung vorliegenden Druckkräfte die Möglichkeit besteht, den Kabelabschnitt gegenüber dem Crimpkontakt auszurichten, um in dem nachfolgend fortgeführten Crimpvorgang eine zuverlässige Ausrichtung des Kabelabschnitts gegenüber dem Crimpkontakt zu gewährleisten.

Die Höhe der zwischen der Crimpmatrize und dem Crimpstempel in der Zwischenstellung vorliegende Druckkraft bestimmt dabei, ob neben einer Ausrichtung des Crimpkontakts und des Kabelabschnitts zueinander im Bereich zwischen dem Crimpstempel und der Crimpmatrize darüber hinaus auch noch die Möglichkeit besteht, die Anordnung des Crimpkontakts an der Crimpmatrize oder zumindest deren Ausrichtung zueinander und/oder des Kabelabschnitts an der Crimpmatrize und dem Crimpstempel anzupassen. Entscheidend hierfür ist die Festlegung der ersten Motorleistungsdaten, welche die Kraft bestimmen, welche zwischen dem Crimpstempel und der Crimpmatrize besteht. Bevorzugt werden die ersten Leistungsdaten so festgelegt, dass ein zuvor bereits an der Crimpmatrize angeordneter Crimpkontakt sowie der zuvor an dem Crimpkontakt angeordnete Kabelabschnitt gegeneinander ausgerichtet werden können.

Die erfindungsgemäß vorgesehene Unterbrechung der Verstellung des Crimpstempels in der Zwischenstellung ermöglicht es, die Ausrichtung des Crimpkontakts gegenüber dem Kabelabschnitt exakt zu bestimmen, sodass auch möglicherweise stattgefundene Verschiebungen während der Verstellung des Crimpstempels zwischen der Öffnungsstellung und der Zwischenstellung korrigiert werden können. Die exakte Ausrichtung des Kabelabschnitts gegenüber dem Crimpkontakt gewährleistet damit eine qualitativ hochwertige Crimpverbindung, welche nach der Ausrichtung des Kabelabschnitts gegenüber dem Crimpkontakt durch eine Reaktivierung der Verstellung des Crimpstempels in Richtung auf die Crimpstellung fertiggestellt wird.

Die Unterbrechung der Verstellung des Crimpstempels in der Zwischenstellung kann durch den Nutzer bewirkt werden, bspw. dann, wenn diesem eine Über- bzw. Unterschreitung vordefinierter erster Motorleistungsdaten signalisiert wird und er in der Folge bspw. einen Antriebsschalter loslässt. Im Falle einer automatisierten Unterbrechung unterbricht die handhaltbare Zug- und Druckvorrichtung den Verstellvorgang in automatisierter Form, d. h. auch bei betätigtem Antriebsschalter, bei Erreichen der ersten Motorleistungsdaten.

Zur Fortführung des Crimpvorgangs, d. h. zur Reaktivierung der Verstellung des Crimpstempels in Richtung auf die Crimpstellung, ist es im Falle einer manuellen Betätigung erforderlich, dass der Nutzer den Antriebsschalter erneut betätigt. Auch im Falle einer automatisierten Unterbrechung der Verstellung des Crimpstempels in Richtung auf die Crimpstellung in der Zwischenstellung bedarf es einer erneuten Betätigung des Antriebsschalters durch den Nutzer zur Fortführung des Crimpvorgangs.

Der Crimpvorgang ist dabei dann beendet, wenn die überwachten Motorleistungsdaten vordefinierte zweite Motorleistungsdaten über- oder unterschreiten. Den vordefinierten zweiten Motorleistungsdaten sind dabei zwischen der Crimpmatrize und dem Crimpstempel bestehenden, auf die Crimpverbindung wirkende Druckkräfte zugeordnet. Somit wird der Crimpvorgang nach Erreichen einer vordefinierten Druckkraft beendet. Das Erreichen der vordefinierten zweiten Motorleistungsdaten kann dabei dem Nutzer auf einer Anzeigeeinheit an der Zug- und Druckvorrichtung optisch und/oder akustisch angezeigt werden, welcher daraufhin manuell den Crimpvorgang beendet. Alternativ besteht die Möglichkeit einer automatisierten Abschaltung der Verstellbewegung des Crimpstempels in Richtung auf die Crimpstellung bei gedrücktem Betätigungsschalter durch den Nutzer, wobei die Abschaltung dann durch eine Steuereinheit erfolgt, ohne dass es hierfür eines Eingriffs durch den Nutzer bedarf.

Das erfindungsgemäße Verfahren ermöglicht somit aufgrund der erfindungsgemäßen Unterbrechung des Crimpvorgangs in der Zwischenstellung eine exakte Ausrichtung des Kabelabschnitts gegenüber dem Crimpkontakt und somit eine Herstellung einer hochqualitativen Crimpverbindung mit insbesondere hoher Zugfestigkeit.

Die Auswahl der zu überwachenden Motorleistungsdaten, welche Rückschlüsse über die Verstellung des Crimpstempels gegenüber der Crimpmatrize ermöglichen, insbesondere unter Berücksichtigung der zwischen der Crimpmatrize und dem Crimpstempel bestehenden Druckkräfte ist grundsätzlich frei wählbar. Nach einer vorteilhaften Ausgestaltung der Erfindung ist jedoch vorgesehen, dass als Motorleistungsdaten der Gesamtstrom, Einzelphasenströme, die Akkuspannung, die Motorgehäusetemperatur und/oder die Motordrehzahl überwacht und mit entsprechenden vordefinierten ersten und/oder zweiten Leistungsdaten abgeglichen wird.

Eine bevorzugte Überwachung des Gesamtmotorstroms oder der Einzelphasenströme erlaubt es, über den Stromverlauf Rückschlüsse über die zwischen dem Crimpstempel und der Crimpmatrize bestehenden Druckkräfte zu ziehen. Während einer widerstandslosen Verstellung des Crimpstempels gegenüber der Crimpmatrize bleiben der Gesamtmotorstrom sowie die Einzelphasenströme weitestgehend konstant. Erst bei einer Kontaktierung des Crimpstempels mit dem Crimpkontakt und/oder der Crimpmatrize steigt aufgrund der dadurch auf den Crimpstempel und die Crimpmatrize wirkenden Druckkräfte der Gesamtmotorstrom sowie die Einzelphasenströme an.

Ein Abgleich des während des Crimpvorgangs überwachten Gesamtmotorstroms und/oder der Einzelphasenströme mit dem mit den einzelnen Verfahrensschritten hinterlegten ersten und/oder zweiten Gesamtmotorstrom und/oder den Einzelphasenströmen erlaubt somit eine einfache Erkennung der Zwischenstellung sowie der Beendigung des Crimpvorgangs. Wird in der Steuereinheit ein Überschreiten eines Gesamtmotorstroms, der als erste Motorleistungsdaten hinterlegt ist, erkannt, erfolgt bevorzugt eine automatisierte Abschaltung des Crimpvorgangs, auch bei bestehender Betätigung eines Betätigungsschalters durch den Nutzer. Der Crimpvorgang wird nach einer ggf. durchzuführenden Ausrichtung des Kabelabschnitts gegenüber dem Crimpkontakt durch erneutes Betätigen des Betätigungsschalters fortgesetzt, wobei der Gesamtmotorstrom bzw. die Einzelphasenströme weiter ansteigen, bis diese einen zuvor festgelegten, als zweite Motorleistungsdaten hinterlegten Gesamtmotorstrom oder Einzelphasenstrom erreichen, wonach der Crimpvorgang, bevorzugt erneut auch bei betätigtem Betätigungsschalter, automatisiert beendet wird.

Die hinterlegten Motorleistungsdaten können auch unter Berücksichtigung der Umgebungsparameter, wie bspw. der Gehäusetemperatur, festgelegt werden. Eine Anpassung der ersten und/oder zweiten Motorleistungsdaten, bspw. des Gesamtmotorstroms oder der Einzelphasenströme erfolgt bevorzugt unter Berücksichtigung der Umgebungsparameter wie der Motorgehäusetemperatur automatisiert durch die Steuereinheit.

Gemäß einer vorteilhaften Weiterbildung der Erfindung ist dabei bevorzugt vorgesehen, dass als erste und zweite Motorleistungsdaten der Gesamtmotorstrom und/oder ein Einzelphasenstrom als erste Leistungsdaten verwendet werden, bei deren Erreichen die Verstellung in der Zwischenstellung unterbrochen wird. Der Gesamtmotorstrom sowie die Einzelphasenströme zeichnen sich dabei dadurch aus, dass diese in besonders zuverlässiger und wiederholbarer Weise Rückschlüsse auf die von dem Crimpstempel auf die Crimpmatrize sowie den dazwischen geordneten Crimpkontakt aufgebrachten Kräfte ermöglichen. Die Berücksichtigung des Gesamtmotorstroms und/oder eines Einzelphasenstroms gewährleistet somit in besonderer Weise mit einer hohen Wiederholgenauigkeit die Herstellung von Crimpverbindungen mit einer gleichbleibenden Qualität.

In analoger Weise ist nach einer Weiterbildung der Erfindung ferner vorgesehen, dass der Gesamtmotorstrom und/oder einer oder mehrerer Einzelphasenströme als zweite Leistungsdaten zur Festlegung der Beendigung des Crimpvorgangs herangezogen werden, nachdem diese eine hohe Wiederholgenauigkeit und somit die Herstellung gleichbleibender Crimpverbindungen ermöglicht.

Die Auswahl bzw. Festlegung der ersten und/oder zweiten Motorleistungsdaten zur Festlegung des Verlaufs des Crimpvorgangs kann grundsätzlich in beliebiger Weise erfolgen, so können die Leistungsdaten bspw. durch den Nutzer über eine Eingabe-/ Ausgabeeinheit an der handhaltbaren Zug- und Druckvorrichtung in Abhängigkeit von den herzustellenden Crimpverbindungen eingegeben werden.

Nach einer besonders vorteilhaften Ausgestaltung der Erfindung ist jedoch vorgesehen, dass zu unterschiedlichen Crimpverbindungen erste und/oder zweite Leistungsdaten zugeordnet und in einer Datenbank hinterlegt sind. Diese Ausgestaltung der Erfindung ermöglicht es, auf eine manuelle Eingabe von ersten und zweiten Leistungsdaten bei der Durchführung des Verfahrens zu verzichten. Die für die gewünschten Crimpverbindungen benötigten ersten und/oder zweiten Motorleistungsdaten sind in der Datenbank hinterlegt, welche mit der Steuereinheit der handhaltbaren Zug- und Druckvorrichtung verbunden ist, sodass die Steuereinheit auf diese zugreifen kann. Der Zugriff kann dabei sowohl kabelgebunden als auch kabellos über eine geeignete Kommunikationseinheit erfolgen, wobei im Rahmen einer kabellosen Verbindung die Möglichkeit besteht, auf eine Datenbank an der handhaltbaren Zug- und Druckvorrichtung zu verzichten. Die Steuereinheit kann im Falle einer vorteilhafter Weise vorgesehenen drahtlosen Verbindungsmöglichkeit bedarfsweise auf eine zentrale Datenbank zugreifen und die für die Crimpverbindung gewünschten ersten und zweiten Leistungsdaten abrufen und in der Vorrichtung derart hinterlegen, dass nach einem Beginn des Crimpvorgangs dieser zunächst automatisiert in der Zwischenstellung unterbrochen und hiernach nach einer Fortführung des Crimpvorgangs nach Erreichen der zweiten Leistungsdaten automatisiert beendet wird.

Die Steuereinheit ist dabei ferner nach einer besonders vorteilhaften Ausgestaltung auch dazu ausgebildet, die ersten und/oder zweiten Motorleistungsdaten an die Gehäusetemperatur anzupassen. So können die Motorleistungsdaten in der Datenbank bereits mit Verweis auf die Gehäusetemperatur hinterlegt sein. Alternativ besteht auch die Möglichkeit, die Steuereinheit derart auszugestalten, dass diese die ersten und zweiten Motorleistungsdaten, welcher einer festen Gehäusetemperatur zugeordnet sind, mittels eines Algorithmus an die bestehende Gehäusetemperatur anpasst.

Die handhaltbare Zug- und Druckvorrichtung, die zur Lösung der der Erfindung zugrunde liegenden Aufgabe vorgesehen ist, welche insbesondere zur Durchführung des vorstehend beschriebenen erfindungsgemäßen oder weitergebildeten Verfahrens geeignet ist, weist
- eine einen akkubetriebenen Elektromotor aufweisende Antriebseinheit,
- einen mit dem Elektromotor verbundenen und in einem Gehäusekörper angeordneten Gewindetrieb zur Übertragung von aus einer Drehrichtung des Elektromotors resultierenden Zug- und Druckkräften auf eine Kopplungseinheit und
- eine Crimpvorrichtung mit einem Crimpstempel und eine Crimpmatrize auf.

Der Crimpstempel und die Crimpmatrize sind relativ zueinander zwischen einer Öffnungsstellung und einer Crimpstellung verstellbar, wobei der Crimpstempel mit der Kopplungseinheit und die Crimpmatrize mit dem Gehäusekörper verbunden ist. Gekennzeichnet wird die handhaltbare Zug- und Druckvorrichtung durch eine Steuereinheit zur Steuerung des Elektromotors zur Verstellung des Crimpstempels zwischen der Crimpstellung und der Öffnungsstellung sowie eine mit der Steuereinheit verbundenen Sensoreinheit zur Überwachung der Motorleistungsdaten bei der Verstellung des Crimpstempels in Richtung auf die Crimpstellung, wobei die Steuereinheit die Verstellung des Crimpstempels in der Zwischenstellung bei Über- und/oder Unterschreiten vordefinierter erster Motorleistungsdaten unterbricht, nach einer Reaktivierung den Crimpstempel weiter in Richtung auf die Crimpstellung verstellt und bei Erreichen von vordefinierten zweiten Motorleistungsdaten den Crimpvorgang beendet.

Die erfindungsgemäße Steuereinheit überwacht den Crimpvorgang nach dessen Aktivierung durch den Nutzer, wonach der Crimpstempel ausgehend von der Öffnungsstellung in Richtung auf die Crimpstellung verstellt wird. Die Steuereinheit überwacht dabei die Motorleistungsdaten über eine mit der Steuereinheit verbundene Sensoreinheit und verarbeitet diese. Bei Erreichen der ersten Motorleistungsdaten unterbricht die Steuereinheit die Verstellbewegung des Crimpstempels in Richtung auf die Crimpstellung in der Zwischenstellung, in der der Nutzer die Möglichkeit hat, den mit dem Crimpkontakt zu verbindenden Kabelabschnitt gegenüber dem Crimpkontakt auszurichten, sodass nach einer Reaktivierung des Elektromotors durch den Nutzer und die Fortsetzung des Crimpvorgangs gewährleistet wird, dass eine zuverlässige Crimpverbindung gebildet wird. Die Beendigung des Crimpvorgangs wird dabei ebenfalls automatisiert durch die Steuereinheit bewirkt. Die Beendigung erfolgt dann, wenn die Steuereinheit mittels der Sensoreinheiten ein Erreichen der vordefinierten zweiten Motorleistungsdaten erkennt.

Die Sensoreinheit ist dabei bevorzugt zur Erfassung des Gesamtmotorstroms, der Einzelphasenströme, der Akkuspannung, der Motorgehäusetemperatur und/oder der Motordrehzahl ausgebildet, wobei diese Motorleistungsdaten allesamt dazu geeignet sind, den Verlauf des Crimpvorgangs zu überwachen. Besonders bevorzugt ist die Sensoreinheit zur Erfassung des Gesamtmotorstroms oder der Einzelphasenströme ausgebildet, wobei der Verlauf des Stroms besonders gute Rückschlüsse über den Verlauf des Crimpvorgangs ermöglicht.

Ein erster Anstieg des Stroms nach einer weitestgehend widerstandslosen Verstellung des Crimpstempels in Richtung auf die Crimpmatrize signalisiert der Steuereinheit ein Zusammenwirken des Crimpstempels mit dem in der Crimpmatrize angeordneten Crimpkontakt und ermöglicht somit eine Unterbrechung des Crimpvorgangs in der Zwischenstellung, in der die Möglichkeit besteht, den Kabelabschnitt gegenüber dem Crimpkontakt auszurichten.

Nach einer Reaktivierung des Crimpvorgangs kann über den zunehmenden Anstieg des Stroms die auf den Crimpkontakt zwischen der Crimpmatrize und dem Crimpstempel aufgebrachten Druckkraft überwacht werden und bei Erreichen eines vordefinierten zweiten Motostroms der Crimpvorgang beendet werden, wobei der zweite Motorstrom einer vordefinierten Druckkraft auf dem Crimpkontakt zugeordnet ist.

Besonders bevorzugt ist vorgesehen, dass die Steuereinheit dabei zur drahtlosen Übertragung von Daten ausgebildet ist. Die drahtlose Datenübertragung ermöglicht es der Steuereinheit, auf in einer Datenbank hinterlegen Motorleistungsdaten zu einzelnen Crimpvorgängen zuzugreifen. Auch besteht die Möglichkeit, dass die Steuereinheit über die drahtlose Datenübertragung eine Dokumentation der durchgeführten Crimpvorgänge vornimmt.

Die Steuereinheit ist auch bevorzugt mit einer Schalteinheit verbunden, die nach Erreichen der Zwischenstellung die Verstellung des Crimpstempels deaktiviert und zur Fortsetzung des Crimpvorgangs erneut aktiviert werden muss. Hierdurch wird eine automatisierte Durchführung des Crimpvorgangs erreicht, nachdem die Steuereinheit die Schalteinheit automatisiert nach Erreichen der ersten Motorleistungsdaten auch bei einer durch einen Nutzer bestehenden Betätigung einer Betätigungseinheit unterbricht. Erst eine erneute Aktivierung der Betätigungseinheit durch bspw. ein erneutes Drücken eines mit der Schalteinheit verbundenen Schalters durch den Nutzer, führt zu einer Fortsetzung des Crimpvorgangs, sodass insgesamt in zuverlässiger Weise ein Crimpkontakt hergestellt werden kann. Dabei wird durch den Gewindetrieb das Drehmoment des Elektromotors in eine Druckkraft umgewandelt und über die Kopplungseinheit an den Crimpstempel übertragen. Der Crimpstempel wird in Längsachsenrichtung des Crimpstempels in Richtung auf die Crimpmatrize verstellt. Die Druckkraft wird über den Crimpstempel auf den Crimpkontakt übertragen und der Crimpkontakt mittels des Crimpstempels zumindest abschnittsweise plastisch verformt. Hierdurch wird eine feste und ggf. gasdichte Crimpverbindung zwischen dem Crimpkontakt und dem Kabel hergestellt.

Ein Ausführungsbeispiel der Erfindung wird nachstehend mit Bezug auf die Zeichnungen erläutert. In den Zeichnungen zeigen:
- Fig. 1: eine schematische Darstellung einer handhaltbaren Zug- und Druckvorrichtung zur Durchführung eines Verfahrens zur Herstellung einer Crimpverbindung mittels an der handhaltbaren Zug- und Druckvorrichtung angeordneten Crimpstempel und Crimpmatrize und
- Fig. 2: ein den Verlauf eines Motorstroms darstellenden Diagramms bei der Herstellung einer Crimpverbindung.

Figur 1 zeigt in einer perspektivischen Ansicht eine handhaltbare Zug- und Druckvorrichtung 1. Diese weist eine durch einen Akku 5 betriebenen Elektromotor 2 aufweisende Antriebseinheit 6 sowie einen mit dem Elektromotor 2 verbundenen Gewindetrieb 7 zum Übertragen von aus der Drehrichtung des Elektromotors 2 resultierenden Zug- und Druckkräften auf eine Kopplungseinheit 8 auf. Ferner weist die handhaltbare Zug- und Druckvorrichtung 1 eine mit der Kopplungseinheit 8 verbundene Stempelaufnahme 9 und eine an einem Gehäusekörper 11 angeordnete Matrizenaufnahme 10 auf. Über die Kopplungseinheit 8 sind die Zug- und Druckkräfte auf die Stempelaufnahme 9 übertragbar.

An der handhaltbaren Zug- und Druckvorrichtung 1 ist weiter eine Steuereinheit 12 sowie eine mit der Steuereinheit 12 verbundene, hier nicht dargestellte Sensoreinheit zur Erfassung des Gesamtmotorstroms 16 angeordnet. Die Steuereinheit 12 ist mit einer Kommunikationseinheit 13 zum drahtlosen Datenaustausch mit einer hier nicht dargestellten, eine Datenbank aufweisende Servereinheit verbunden. In der Datenbank sind zu einzelnen Crimpverbindungen die Gesamtmotorstromverläufe sowie diesen zugeordnete Druckkräfte hinterlegt. Weiter weist die Servereinheit eine Speichereinheit zur Dokumentation von Crimpverbindungen auf.

Nach der Identifizierung des zur Verbindung mit dem Crimpkontakt vorgesehenen Kabels wird durch den Nutzer die passende Größe des Crimpkontakts ermittelt. Zusätzlich werden die für die Bearbeitung geeigneten Crimpstempel 3 und Crimpmatrize 4 ausgewählt und an der Stempelaufnahme 9 bzw. Matrizenaufnahme 10 angeordnet. Das Kabel wird in der Regel manuell durch den Nutzer mittels einer Abisolierzange abisoliert. Der zu dem Kabel passende Crimpkontakt wird von dem Nutzer an der Crimpmatrize 4 angeordnet und der freigelegte Kabelabschnitt wird dann von dem Nutzer an dem Crimpkontakt angeordnet.

Sobald der Crimpkontakt und das Kabel an der Crimpmatrize 4 angeordnet sind, wird der Crimpvorgang durch den Nutzer gestartet. Die Steuereinheit 12 steuert den Crimpvorgang durch Ausführen des für die ausgewählte Verbindung vorgesehenen Crimpvorgangs, wobei der Crimpstempel 3 in Richtung auf die Crimpmatrize 4 aus der Öffnungsstellung in die Crimpstellung verstellt wird. Durch den Gewindetrieb 7 wird dabei das Drehmoment des Elektromotors 2 in eine Druckkraft umgewandelt und über die Kopplungseinheit 8 auf den Crimpstempel 3 übertragen. Dabei wird der Crimpstempel 3 in Längsachsenrichtung der Stempelaufnahme 9 in Richtung auf die Crimpmatrize 4 verstellt. Die Druckkraft wird über den Crimpstempel 3 auf den Crimpkontakt übertragen und der Crimpkontakt mittels des Crimpstempels 3 zumindest abschnittsweise plastisch verformt.

Die Steuereinheit 12 gleicht während der Verstellung des Crimpstempels 3 in Richtung auf die Crimpmatrize 4 den über die Sensoreinheit währenddessen ermittelten Gesamtmotorstrom 16 mit einem als erste Motorleistungsdaten festgelegten ersten Gesamtmotorstrom ab. Übersteigt der überwachte Gesamtmotorstrom 16 dabei einen zuvor als erste Motorleistungsdaten festgelegten ersten Gesamtmotorstrom, unterbricht die Steuereinheit 12 auch bei gedrücktem Betätigungselement 14 durch den Nutzer die Verstellbewegung des Crimpstempels 3 in Richtung auf die Crimpmatrize 4 in einer Zwischenstellung.

In der Zwischenstellung besteht für den Nutzer die Möglichkeit, den Kabelabschnitt in optimaler Weise gegenüber dem Crimpkontakt auszurichten, nachdem in der Zwischenstellung der Crimpkontakt zuverlässig in der Crimpmatrize 4 gehalten ist.

Nach der Ausrichtung des Kabelabschnitts gegenüber dem Crimpkontakt erfolgt über das Betätigungselement 14 durch die Steuereinheit 12 eine Reaktivierung des Crimpvorgangs, nämlich eine Verstellung des Crimpstempels 3 weiter in Richtung auf die Crimpmatrize 4, in deren Rahmen der Crimpkontakt plastisch verformt wird. Übersteigt dabei der überwachte Gesamtmotorstrom 16 einen als zweite Motorleistungsdaten hinterlegten zweiten Gesamtmotorstrom unterbricht die Steuereinheit 12 auch bei bestehender Betätigung des Betätigungselements 14 den Crimpvorgang und bewertet diesen als beendet.

In Figur 2 ist der Verlauf des Gesamtmotorstroms 16 während des Crimpvorgangs, nämlich der Verstellung des Crimpstempels 3 aus der Öffnungsstellung in Richtung auf die Crimpmatrize 4 in die Crimpstellung dargestellt.

Der mit "1" gekennzeichnete Bereich zeigt dabei den Verlauf des Gesamtmotorstroms 16 nach Aktivierung der handhaltbaren Zug- und Druckvorrichtung 1 und Beginn des Crimpvorgangs, und zeigt einen geringen Anlaufstrom. In der Folge (vgl. Bereich "2") wird der Crimpstempel 3 mit der Kopplungseinheit 8 ohne nennenswerten Gegendruck und somit mit einem gleichbleibenden Gesamtmotorstrom 16 bis in den Bereich verfahren, in dem der Crimpstempel 3 mit dem an der Crimpmatrize 4 angeordneten Crimpkontakt in Eingriff gelangt, weshalb ein Anstieg des Gesamtmotorstroms 16 im Bereich "3" zu erkennen ist. Dieser Anstieg des Gesamtmotorstroms 16 wird von der Steuereinheit 12 aufgrund der durchgehenden Überwachung des Gesamtmotorstroms 16 erkannt und bei Überschreiten eines als erstem Motorleistungsdaten festgelegten ersten Wert für den Gesamtmotorstrom in der Zwischenstellung unterbrochen, was den Abfall des Gesamtmotorstroms 16 am Ende des Bereichs "3" darstellt.

Nach einer erneuten Aktivierung der handhaltbaren Zug- und Druckvorrichtung 1 durch den Nutzer über eine Betätigung des Betätigungselements 14 steigt der Gesamtmotorstrom 16 aufgrund des Anlaufstroms steil an und fällt dann wieder ab (vgl. Bereich "4"), wobei hieran anschließend der Crimpstempel 3 aus der Zwischenstellung in Richtung auf die Crimpmatrize 4 in Richtung auf die Crimpstellung verstellt wird, wobei mit zunehmendem Gegendruck der Gesamtmotorstrom 16 weiter ansteigt (vgl. Bereich "5"). Erreicht der Gesamtmotorstrom 16 einen zuvor als zweite Motorleistungsdaten hinterlegten Wert, beendet die Steuereinheit 12 den Crimpvorgang automatisch (vgl. Ende des Bereichs "5").

In dem in Figur 2 dargestellten Ausführungsbeispiel ist der Gesamtmotorstrom 16 dabei dahingehend ausgelegt, dass der Elektromotor 2 Kraft bis auf einen Wert von 17 kN aufbaut, um den Crimpkontakt zu crimpen.

### Bezugszeichenliste

- 1: handhaltbare Zug- und Druckvorrichtung
- 2: Elektromotor
- 3: Crimpstempel
- 4: Crimpmatrize
- 5: Akku
- 6: Antriebseinheit
- 7: Gewindetrieb
- 8: Kopplungseinheit
- 9: Stempelaufnahme
- 10: Matrizenaufnahme
- 11: Gehäusekörper
- 12: Steuereinheit
- 13: Kommunikationseinheit
- 14: Betätigungselement
- 15: Crimpvorrichtung
- 16: Gesamtmotorstrom

## Patentansprüche

1. Verfahren zur Herstellung einer Crimpverbindung mittels einer handhaltbaren Zug- und Druckvorrichtung (1) mit
- einer einen akkubetriebenen Elektromotor (2) aufweisenden Antriebseinheit (6),
- einem mit dem Elektromotor (2) verbundenen und in einem Gehäusekörper (11) angeordnetem Gewindetrieb (7) zur Übertragung von aus der Drehrichtung des Elektromotors (2) resultierenden Zug- und Druckkräften auf eine Kopplungseinheit (8) und
- einer Crimpvorrichtung (15) mit einem Crimpstempel (3) und einer Crimpmatrize (4), die relativ zueinander zwischen einer Öffnungsstellung und einer Crimpstellung verstellbar sind, wobei der Crimpstempel (3) mit der Kopplungseinheit (8) und die Crimpmatrize (4) mit dem Gehäusekörper (11) verbunden ist
mit den Schritten
- Aktivierung des Elektromotors (2) zur Verstellung des Crimpstempels (3) in Richtung auf die Crimpstellung und Überwachung von Motorleistungsdaten;
- Unterbrechung der Verstellung des Crimpstempels (3) in einer Zwischenstellung bei Über- oder Unterschreitung vordefinierter erster Motorleistungsdaten;
- Anordnen und/oder Ausrichten eines Crimpkontakts an der Crimpmatrize (4) und/oder eines Kabelabschnitts an dem Crimpkontakt;
- Reaktivierung der Verstellung des Crimpstempels (3) in Richtung auf die Crimpstellung;
- Beendigung der Verstellung des Crimpstempels (3) in Richtung auf die Crimpstellung bei Erreichen von vordefinierten zweiten Motorleistungsdaten und
- Rückverlagerung des Crimpstempels (3) in Richtung auf die Öffnungsstellung.

2. Verfahren nach Anspruch 1, **dadurch gekennzeichnet, dass** als Motorleistungsdaten der Gesamtmotorstrom (16), Einzelphasenströme, die Akkuspannung, die Motorgehäusetemperatur und/oder die Motordrehzahl überwacht und mit vordefinierten ersten und/oder zweiten Leistungsdaten abgeglichen werden.

3. Verfahren nach Anspruch 1 oder 2, **dadurch gekennzeichnet, dass** bei einem Anstieg des Gesamtmotorstroms (16) und/oder eines Einzelphasenstroms über einen als erste Leistungsdaten festgelegten Wert die Verstellung in der Zwischenstellung unterbrochen wird.

4. Verfahren nach einem oder mehreren der vorhergehenden Ansprüche, **dadurch gekennzeichnet, dass** bei einem Anstieg des Gesamtmotorstroms (16) und/oder Einzelphasenstroms über einen als zweite Leistungsdaten festgelegten Wert die Verstellung des Crimpstempels (3) in Richtung auf die Crimpstellung beendet wird.

5. Verfahren nach einem oder mehreren der vorhergehenden Ansprüche, **dadurch gekennzeichnet, dass** zu unterschiedlichen Crimpverbindungen erste und/oder zweite Leistungsdaten zugeordnet und in einer Datenbank hinterlegt sind.

6. Verfahren nach einem oder mehreren der vorhergehenden Ansprüche, **dadurch gekennzeichnet, dass** die ersten und/oder zweiten Leistungsdaten an die Gehäusetemperatur angepasst werden.

7. Handhaltbare Zug- und Druckvorrichtung zur Durchführung eines Verfahrens zur Herstellung einer Crimpverbindung, insbesondere nach einem der Ansprüche 1 bis 6, mit
- einer einen akkubetriebenen Elektromotor (2) aufweisenden Antriebseinheit (6),
- einem mit dem Elektromotor (2) verbundenen und in einem Gehäusekörper (11) angeordnetem Gewindetrieb (7) zur Übertragung von aus einer Drehrichtung des Elektromotors (2) resultierenden Zug- und Druckkräften auf eine Kopplungseinheit (8) und
- einer Crimpvorrichtung mit einem Crimpstempel (3) und einer Crimpmatrize (4), die relativ zueinander zwischen einer Öffnungsstellung und einer Crimpstellung verstellbar sind, wobei der Crimpstempel (3) mit der Kopplungseinheit (8) und die Crimpmatrize (4) mit dem Gehäusekörper (11) verbunden ist,
**gekennzeichnet durch** eine Steuereinheit (12) zur Steuerung des Elektromotors (2) zur Verstellung des Crimpstempels (3) zwischen der Crimpstellung und der Öffnungsstellung und einer mit der Steuereinheit (12) verbundenen Sensoreinheit zur Überwachung der Motorleistungsdaten bei der Verstellung des Crimpstempels (3) in Richtung auf die Crimpstellung, wobei die Steuereinheit (12) die Verstellung des Crimpstempels (3) in der Zwischenstellung bei Über- und/oder Unterschreiten vordefinierter erster Motorleistungsdaten unterbricht, nach einer Reaktivierung den Crimpstempel (3) weiter in Richtung auf die Crimpstellung verstellt und bei Erreichen von vordefinierten zweiten Motorleistungsdaten den Crimpvorgang beendet.

8. Handhaltbare Zug- und Druckvorrichtung nach Anspruch 7, **dadurch gekennzeichnet, dass** die Sensoreinheit zur Erfassung des Gesamtmotorstroms (16), der Einzelphasenströme, der Akkuspannung, der Motorgehäusetemperatur und/oder der Motordrehzahl ausgebildet ist.

9. Handhaltbare Zug- und Druckvorrichtung nach Anspruch 7 oder 8, **dadurch gekennzeichnet, dass** die Steuereinheit (12) zur drahtlosen Übertragung von Daten ausgebildet ist.

10. Handhaltbare Zug- und Druckvorrichtung nach einem oder mehreren der Ansprüche 7 bis 9, **dadurch gekennzeichnet, dass** die Steuereinheit (12) mit einer Schalteinheit verbunden ist, die nach Erreichen der Zwischenstellung die Verstellung des Crimpstempels (3) deaktiviert und zur Fortsetzung des Crimpvorgangs erneut aktiviert werden muss.
